# EUROPÄISCHE PATENTSCHRIFT

(11) **EP 2 647 024 B1**
(45) Veröffentlichungstag und Bekanntmachung des Hinweises auf die Patenterteilung: **08.03.2017**
(21) Anmeldenummer: 11785386.1
(22) Anmeldetag: 15.11.2011
(51) Int. Cl.: H01H 33/12, H01R 13/24, H01H 31/32

(54) **ELEKTROKONTAKTANORDNUNG**
ELECTRICAL CONTACT ARRANGEMENT
MONTAGE DE CONTACTS ÉLECTRIQUES

(30) Priorität: 02.12.2010 DE 102010062343
(43) Veröffentlichungstag der Anmeldung: 09.10.2013
(73) Patentinhaber: Siemens Aktiengesellschaft, 80333 München (DE)
(72) Erfinder: FRÖBEL, Sascha, 12161 Berlin (DE); GUENTHER, Rene, 13591 Berlin (DE)
(86) Internationale Anmeldenummer: PCT/EP2011/070124
(87) Internationale Veröffentlichungsnummer: WO 2012/072410

(56) Entgegenhaltungen:
- EP-A1- 0 525 716
- EP-A1- 2 221 844
- DE-U1- 9 108 589

## Beschreibung

Die Erfindung betrifft eine Elektrokontaktanordnung mit einem eine Kontaktbuchse aufweisenden ersten Kontaktstück, mit einem relativ zu dem ersten Kontaktstück bewegbaren gegengleich ausgeformten zweiten Kontaktstück und mit einem in der Kontaktbuchse verschieblich geführten Hilfskontaktstück, welches elektrisch isoliert geführt ist.

Eine Elektrokontaktanordnung ist beispielsweise aus der japanischen Offenlegungsschrift JP-10-308143 bekannt. Die dortige Elektrokontaktanordnung weist ein erstes und ein zweites Kontaktstück auf, wobei in einer Kontaktbuchse des ersten Kontaktstückes ein Hilfskontaktstück verschieblich geführt ist. Das Hilfskontaktstück gleitet in der Kontaktbuchse.

Eine Führung ist dabei über eine sich an das Hilfskontaktstück umschließende Führungsstange vorgesehen, welche im Bodenbereich der Kontaktbuchse das erste Kontaktstück verschieblich durchsetzt. Eine Lagerung der Führungsstange ist in einen relativ kurzen Abschnitt vorgesehen.

Ein Verkippen der Führungsstange kann nur im Zusammenwirken mit dem Hilfskontaktstück verhindert werden. Das Hilfskontaktstück dient somit zum einen einer mechanischen Führung und zum anderen einer elektrischen Kontaktierung. Die zur elektrischen Kontaktierung vorgesehen Flächen sind somit zum einen elektrischen und zum anderen mechanischen Belastungen ausgesetzt.

Durch mechanischen Verschleiß können die elektrischen Eigenschaften nachteilig beeinflusst werden. Umgekehrt kann durch elektrische Einwirkungen die Funktion der Mechanik nachteilig beeinflusst werden.

Aus den Dokumenten EP 2 221 844 A1, DE 91 08 589 U1 sowie EP 0 525 716 A1 sind jeweils weitere Elektrokontaktanordnungen bekannt, welche ein Hilfskontaktstück aufweisen, welches in einer Kontaktbuchse verschieblich geführt ist. Auch bei diesen Elektrokontaktanordnungen ist es schwierig, einerseits die nötigen mechanischen Eigenschaften sicherzustellen und andererseits auch nach längerer Betriebszeit eine ausreichende elektrische Funktion zu gewährleisten.

Somit ist es Aufgabe der Erfindung, eine Elektrokontaktanordnung anzugeben, welche Möglichkeiten einer gegenseitigen Beeinflussung elektrischer und mechanischer Funktionen an der Elektrokontaktanordnung reduziert.

Erfindungsgemäß wird die Aufgabe bei einer Elektrokontaktanordnung der eingangs genannten Art dadurch gelöst, dass das Hilfskontaktstück von einem Leitelement durchsetzt ist, welches eine Verschieblichkeit des Hilfskontaktstückes begrenzt.

Elektrokontaktanordnungen mit einem ersten und einem zweiten Kontaktstück, welche relativ zueinander bewegbar sind, werden an elektrischen Schaltgeräten eingesetzt, um Strompfade zu unterbrechen bzw. Strompfade herzustellen. Bei einer Relativbewegung der beiden Kontaktstücke zueinander kann eine Herstellung eines Strompfades mittels einer unmittelbaren oder mittelbaren Kontaktierung der beiden Kontaktstücke erfolgen. Zum Unterbrechen eines Strompfades kann eine Trennung der einander kontaktierenden Kontaktstücke vorgesehen sein. Bei einer Ausführung des ersten Kontaktstückes mit einer Kontaktbuchse kann vorteilhaft vorgesehen sein, dass diese Kontaktbuchse mit einer Kontaktanordnung ausgestattet ist, welche im Einschaltzustand der Kontaktanordnung auf einer Außenmantelfläche eines zu der Kontaktbuchse gegengleich geformten zweiten Kontaktstückes aufsitzt. Vorteilhaft sollten die beiden Kontaktstücke längs einer Linie relativ zueinander bewegbar sein, so dass ein verkantungsfreies Einführen des zweiten Kontaktstückes in die Kontaktbuchse des ersten Kontaktstückes erfolgen kann. Mittels eines verschieblich in der Kontaktbuchse geführten Hilfskontaktstückes ist eine Möglichkeit gegeben, eine Kontaktierung der beiden Kontaktstücke zueinander zunächst über ein Zwischenschalten des Hilfskontaktstückes erfolgen zu lassen. Eine Verschiebeachse des Hilfskontaktstückes sollte vorzugsweise parallel zur Bewegungsachse der relativ zueinander bewegbaren Kontaktstücke liegen. Damit kann die Kontaktbuchse vor Einwirkungen von Lichtbogenerscheinungen, wie sie bei einer Trennung oder einer Kontaktierung der Kontaktstücke auftreten, geschützt werden. Vorteilhaft ist dabei, das Hilfskontaktstück beispielsweise mit einem Bereich aus abbrandfestem Material auszustatten. Ein abbrandfestes Material weist eine gegenüber weiteren zur Ausbildung der Kontaktstücke verwendeten Kontaktwerkstoffen eine höhere Widerstandsfestigkeit gegenüber Lichtbogenerscheinungen auf.

Sieht man eine elektrisch isolierte Führung des Hilfskontaktstückes vor, so können Lichtbogenerscheinungen gezielt an dem Hilfskontaktstück konzentriert werden. Dadurch kann eine Schutzwirkung des Hilfskontaktstückes gegenüber dem ersten Kontaktstück realisiert werden. Weiterhin kann durch die elektrisch isolierte Führung ein Entstehen von Streustrompfaden verhindern. Damit können Entladungserscheinungen in einer Mechanik, welche der Führung des Hilfskontaktstückes dient, verhindert werden. Eine elektrisch isolierende Führung unterbindet derartige Streustrompfade.

Eine weitere vorteilhafte Ausgestaltung kann vorsehen, dass das Hilfskontaktstück in einer von der Kontaktbuchse aufgenommenen Isolieranordnung geführt ist.

Eine in der Kontaktbuchse angeordnete Isolieranordnung ist beispielsweise innenmantelseitig in die Kontaktbuchse eingesetzt. Dadurch ist es möglich, ein Hilfskontaktstück mantelseitig an der Isolieranordnung anliegen zu lassen. Als Isolieranordnung können beispielsweise Isolierhülsen oder abschnittsweise Auskleidungen (beispielsweise Gleitkufen oder Punkte) eines Mantelbereiches der Kontaktbuchse dienen. Die Isolieranordnung kann beispielsweise Oberflächen aus Kunststoff aufweisen, an welchen das Hilfskontaktstück anliegt und welchen eine elektrisch isolierende Wirkung aufweisen. Als Kunststoffe eignen sich beispielsweise Polyethylene oder ähnliche Kunststoffe. Kunststoffe ermöglichen eine reibungsarme Führung des Hilfskontaktstückes, so dass eine leichtgängige Bewegung des Hilfskontaktstückes ermöglicht ist. Weiterhin ist eine mantelseitige Führung des Hilfskontaktstückes vorteilhaft um ein Verkippen oder Verkanten desselben in der Isolieranordnung zu verhindern.

Weiterhin kann vorteilhaft vorgesehen sein, dass das Hilfskontaktstück zumindest in einem getrennten Zustand der Kontaktstücke über eine Kontaktanordnung elektrisch leitend mit dem ersten Kontaktstück kontaktiert ist.

In Abhängigkeit einer Relativbewegung der beiden Kontaktstücke zueinander kommt es zu einer Bewegung des Hilfskontaktstückes in seiner Führung in der Kontaktbuchse des ersten Kontaktstückes. Bei einem elektrisch isolierten Führen und einem Kontaktieren des Hilfskontaktstückes mit dem ersten Kontaktstück, führen Hilfskontaktstück und erste Kontaktstück das gleiche Potential. Eine Potentialübertragung erfolgt aufgrund der isolierten Führung des Hilfskontaktstückes jedoch nicht über die zur Führung des Hilfskontaktstückes vorgesehene Mechanik. Stattdessen ist ein definierter, außerhalb der isolierenden Führung befindlicher Kontaktierungspfad zwischen Hilfskontaktstück und erstem Kontaktstück ausgebildet, so dass ein Potentialübergang zwischen erstem Kontaktstück und Hilfskontaktstück gegeben ist, ohne Streustrompfade über die Mechanik zur Führung zuzulassen. Die Kontaktanordnung kann dabei eine unmittelbare Kontaktierung von Hilfskontaktstück und erstem Kontaktstück bewirken, so dass eine Kontaktierung mit geringem Übergangswiderstand gegeben ist. Aufgrund der Potentialgleichheit können zwischen dem ersten Kontaktstück und dem Hilfskontaktstück keine elektrischen Felder aufgebaut werden. So wird zwischen dem Hilfskontaktstück und dem ersten Kontaktstück ein feldfreier Raum ausgebildet. Insbesondere kann bei entsprechender Ausgestaltung des Hilfskontaktstückes die Kontaktbuchse selbst von Feldern freigehalten werden.

Eine weitere vorteilhafte Ausgestaltung kann vorsehen, dass die Kontaktanordnung in Abhängigkeit eines Schaltzustandes der Elektrokontaktanordnung mit dem Hilfskontaktstück oder dem zweiten Kontaktstück unmittelbar kontaktiert ist.

Ein unmittelbares Kontaktieren des Hilfskontaktstückes oder des zweiten Kontaktstückes mit der Kontaktanordnung ermöglicht es, die Kontaktanordnung sowohl im eingeschalteten als auch im ausgeschalteten Zustand der Elektrokontaktanordnung zur Ausbildung eines Kontaktierungspfades zu verwenden. So ist es beispielsweise möglich, dass im eingeschalteten Zustand über die Kontaktanordnung eine unmittelbare elektrische Kontaktierung von erstem und zweitem Kontaktstück miteinander erfolgt. Im ausgeschalteten Zustand, d. h., zwischen den beiden Kontaktstücken liegt eine galvanische Trennung vor, kann die Kontaktanordnung genutzt werden, um eine unmittelbare Kontaktierung mit dem Hilfskontaktstück herzustellen. Somit kann die Kontaktanordnung in verschiedenen Schaltzuständen unterschiedliche Aufgaben erfüllen. Im eingeschalteten Zustand der Elektrokontaktanordnung dient die Kontaktanordnung als Teil des Strompfades, welcher zwischen dem ersten und zweiten Kontaktstück ausgebildet ist. Im ausgeschalteten Zustand der Elektrokontaktanordnung dient die Kontaktanordnung einer Übertragung eines elektrischen Potentials von dem ersten Kontaktstück auf das Hilfskontaktstück. Damit ist es möglich, zum einen eine elektrisch isolierte Führung des Hilfskontaktstückes zu realisieren und über die Kontaktanordnung eine Potentialübertragung sicherzustellen, wobei zusätzliche Kontaktelemente neben der Kontaktanordnung nicht notwendig sind, da diese sowohl im Ein- als auch im Ausschaltzustand einer Herstellung eines Kontaktierungspfades dient.

Eine unmittelbare Kontaktierung sieht dabei vor, dass die Kontaktanordnung einerseits das erste Kontaktstück und andererseits das Hilfskontaktstück oder einerseits das erste Kontaktstück und andererseits das zweite Kontaktstück zur Ausbildung eines Kontaktierungspfades direkt miteinander verbindet. Ein unmittelbares Kontaktieren reduziert die Anzahl der in Reihe geschalteten Kontaktstellen, wodurch der Übergangswiderstand begrenzt ist. Es kann weiter vorgesehen sein, dass während einer Überführung des einen Schaltzustandes in den anderen Schaltzustand zeitgleich eine unmittelbare Kontaktierung zwischen erstem Kontaktstück und Hilfskontaktstück und zweitem Kontaktstück vorliegt. Eine unmittelbare Kontaktierung von erstem und zweitem Kontaktstück und Hilfskontaktstück kann genutzt werden, um unterbrechungsfrei ein Heraustrennen oder Zwischenschalten des Hilfskontaktstückes in einen zwischen dem ersten und dem zweiten Kontaktstück ausgebildeten Strompfad zu ermöglichen.

Eine vorteilhafte Ausgestaltung sieht vor, dass das Hilfskontaktstück von einem Leitelement durchsetzt ist, welches eine Verschieblichkeit des Hilfskontaktstückes begrenzt.

Nutz man ein Leitelement, so ist die Möglichkeit gegeben, den Bewegungsweg des Hilfselementes zu definieren. Somit ist beispielsweise die Möglichkeit gegeben, durch eine Isolieranordnung eine elektrisch isolierte Führung des Hilfskontaktstückes zu ermöglichen und über das Leitelement die Bewegbar keit des Hilfskontaktstückes zu begrenzen. Das Leitelement dient so als Begrenzungselement für das Hilfskontaktstück. Das Begrenzungselement verhindert ein Herauslösen des Hilfskontaktstückes aus der Kontaktbuchse. Gegebenenfalls kann auch vorgesehen sein, dass die elektrisch isolierende Führung des Hilfskontaktstückes allein dessen Führung sicherstellt.

Ein unstrukturiertes Herauslösen des Hilfskontaktstückes ist durch das Leitelement erschwert.

Das Leitelement kann als Anschlag dienen, so dass die Bewegbarkeit des Hilfskontaktstückes durch das Leitelement selbst begrenzt ist. Bei einer Bewegung des Hilfskontaktstückes in Richtung einer Buchsenöffnung der Kontaktbuchse ist ein Herausbewegen des Hilfskontaktstückes aus der Kontaktbuchse durch das Leitelement verhindert. Dazu kann das Leitelement einen Anschlag aufweisen, gegen welchen das Hilfskontaktstück anschlägt, wodurch eine Bewegung des Hilfskontaktstückes begrenzt ist. Dabei kann vorgesehen sein, dass das Hilfskontaktstück gegenüber dem Leitelement elektrisch isoliert angeordnet ist und lediglich bei einer Berührung des Anschlages des Leitelementes eine direkte elektrisch leitfähige Verbindung zwischen Leitelement und Hilfskontaktstück ausgebildet ist. Das Hilfskontaktstück kann beispielsweise nach Art einer Spielpassung das Leitelement umgeben, so dass zwecks elektrischer Isolation eine ausreichende Beabstandung zwischen Leitelement und umschließenden Hilfskontaktstück gegeben ist. Eine vorspringende Körperkante an dem Leitelement kann als Anschlag für das Hilfskontaktstück dienen, wobei im Moment eines Anschlagens des Hilfskontaktstückes an dem Anschlag des Leitelementes bereits eine Kontaktierung zwischen Leitelement und Hilfskontaktstück über einen elektrisch leitfähigen Pfad vorliegen kann.

Eine weitere vorteilhafte Ausgestaltung kann vorsehen, dass das Hilfskontaktstück federbelastet ist und zur Aufnahme einer Feder eine Ringnut aufweist.

Eine Federbelastung unterstützt eine Fixierung des Hilfskontaktstückes in einer Endlage. Damit ist es für das Hilfskontaktstück nicht möglich, spontan eine Bewegung zu vollziehen. Eine Bewegung des Hilfskontaktstückes kann gegen die durch eine Feder erzeugte Kraft erfolgen. Eine Feder kann beispielsweise an dem Hilfskontaktstück in einer Ringnut aufgenommen werden. Damit ist es möglich, Federkräfte symmetrisch verteilt in das Hilfskontaktstück einzuleiten und eine möglichst lineare, in Richtung der Bewegungsachse des Hilfskontaktstückes wirkende Federkraft auf das Hilfskontaktstück aufzubringen. Eine Ringnut kann beispielsweise einen rechteckigen Querschnitt aufweisen, wobei die Ringnut in sich geschlossen umläuft. Die Feder kann die Form einer Schraubenfeder aufweisen, welche koaxial zu der Ringnut ausgerichtet ist und an einem Nutboden der Ringnut anliegt.

Dabei kann weiterhin vorgesehen sein, dass die Ringnut das Leitelement umgreift.

Bei einem Umgreifen des Leitelementes durch die Ringnut ist die Möglichkeit gegeben, die Feder ebenfalls von dem Leitelement durchsetzen zu lassen. So kann eine Kraftwirkung parallel zur Bewegungsrichtung des Hilfskontaktstückes in dieses eingeleitet werden. Es kann vorgesehen sein, dass das Hilfskontaktstück beabstandet zu dem Leitelement längs einer Bewegungsachse bewegt wird. Eine Bewegung des Hilfskontaktstückes kann beispielsweise durch ein Einfahren des zweiten Kontaktstückes in die Kontaktbuchse ausgelöst werden. Dabei bewegt sich das zweite Kontaktstück durch die Buchsenöffnung in die Kontaktbuchse hinein und verschiebt das Hilfskontaktstück längs des Leitelementes in Richtung eines von der Buchsenöffnung abgewandt liegenden Bodens der Kontaktbuchse. Dazu kann beispielsweise vorgesehen sein, dass das Leitelement zentrisch in der Kontaktbuchse angeordnet ist.

Weiterhin kann vorteilhaft vorgesehen sein, dass das Hilfskontaktstück einen ringförmigen Kontaktierungsbereich aufweist, welcher gegengleich zu einem ringförmigen Anpressbereich des zweiten Kontaktstückes ausgeformt ist.

Bei einem Einschaltvorgang kann zunächst eine voreilende Kontaktierung eines ringförmigen Kontaktierungsbereiches des Hilfskontaktstückes mit dem Anpressbereich des zweiten Kontaktstückes erfolgen, so dass ein Strompfad zunächst zwischen dem ersten und dem zweiten Kontaktstück unter Zwischenschaltung des Hilfskontaktstückes ausgebildet ist. Bei Lichtbogeneinwirkungen ist somit sichergestellt, dass Erosionserscheinungen zunächst am Hilfskontaktstück, insbesondere an dessen ringförmigen Kontaktierungsbereich sowie dem Anpressbereich des zweiten Kontaktstückes, auftreten. Bei einer gegengleichen Ausformung eines ringförmigen Anpressbereiches des zweiten Kontaktstückes kann der ringförmige Kontaktierungsbereich des Hilfskontaktstückes genutzt werden, um eine Bewegung des Hilfskontaktstückes bedingt durch eine Relativbewegung der Kontaktstücke zueinander auszuführen und das Hilfskontaktstück in Richtung des Bodens der Kontaktbuchse zu bewegen. Mit einem Kontaktieren des Kontaktierungsbereiches des Hilfskontaktstückes und des Anpressbereiches des zweiten Kontaktstückes liegt eine unmittelbare elektrische Kontaktierung zwischen dem Hilfskontaktstück und dem ersten Kontaktstück vor, wohingegen eine elektrische Kontaktierung zwischen erstem und zweitem Kontaktstück mittelbar über das zwischengeschaltete Hilfskontaktstück erfolgt.

Bei einem Voranschreiten der Bewegung des zweiten Kontaktstückes, d. h., bei einem Beginn einer Verschiebung des Hilfskontaktstückes, wird das Hilfskontaktstück in Richtung des Bodens der Kontaktbuchse bewegt, wobei im Folgenden ein Umschalten der unmittelbaren elektrischen Kontaktierung des ersten Kontaktstückes mit dem Hilfskontaktstück auf eine unmittelbare Kontaktierung zwischen dem ersten Kontaktstück und dem zweiten Kontaktstück erfolgt. Damit wird das zwischengeschaltete Hilfskontaktstück aus dem Strompfad zwischen den beiden Kontaktstücken der Elektrokontaktanordnung herausgetrennt und ist nicht mehr Teil des Strompfades zwischen erstem und zweitem Kontaktstück. Zwar ist weiterhin eine Kontaktierung des Hilfskontaktstückes unmittelbar mit dem zweiten Kontaktstück und mittelbar mit dem ersten Kontaktstück gegeben, jedoch erfolgt dadurch lediglich eine Potentialübertragung des elektrischen Potentials auf das Hilfskontaktstück. Durch die elektrisch isolierte Führung des Hilfskontaktstückes sind Parallelstrompfade über das Hilfskontaktstück und dessen mechanische Führung verhindert. Das Hilfskontaktstück selbst ist nach einem Umschalten nicht mehr Teil des durch die Elektrokontaktanordnung zwischen erstem und zweitem Kontaktstück ausgebildeten Strompfades. Ein Umschalten kann dabei unterbrechungsfrei erfolgen. Umgekehrt kann bei einem Ausschalten der Elektrokontaktanordnung das Hilfskontaktstück zwischen die bestehende unmittelbare Kontaktierung der beiden Kontaktstücke zwischengeschaltet werden, so dass eine mittelbare Kontaktierung der beiden Kontaktstücke über das Hilfskontaktstück besteht. Auch dieses Umschalten kann unterbrechungsfrei erfolgen. Damit ist sichergestellt, dass bei einer Unterbrechung des zu öffnenden Strompfades Lichtbogenerscheinungen zwischen dem Kontaktierungsbereich des Hilfskontaktstückes und dem Anpressbereich des zweiten Kontaktstückes auftreten.

Im ausgeschalteten Zustand der Elektrokontaktanordnung kann das Hilfskontaktstück die Buchsenöffnung des ersten Kontaktstückes in Richtung des zweiten Kontaktstückes durchsetzen, so dass sichergestellt ist, dass bei einem Bewegen des zweiten Kontaktstückes in Richtung der Kontaktbuchse des ersten Kontaktstückes zunächst ein Aufprallen des zweiten Kontaktstückes auf das Hilfskontaktstück erfolgt. Umgekehrt erfolgt bei einem Ausschaltvorgang eine Auftrennung des Strompfades zwischen dem Hilfskontaktstück und dem zweiten Kontaktstück. Lichtbogenerscheinungen sind so an dem Kontaktierungsbereich und dem Anpressbereich konzentriert.

Weiterhin kann vorteilhaft vorgesehen sein, dass das zweite Kontaktstück eine Führungsbuchse aufweist, welche bei einem Einschaltvorgang auf das Leitelement auffährt.

Eine Führungsbuchse in dem zweiten Kontaktstück gestattet es, das Leitelement in der Kontaktbuchse des ersten Kontaktstückes zu nutzen, um die Elektrokontaktanordnung zu stabilisieren. Damit ist es möglich, das zweite Kontaktstück an dem Leitelement zu führen und eine elektrische Kontaktierung zwischen der Kontaktbuchse und einem Außenmantel des zweiten Kontaktstückes vorzunehmen. Zwischen außen- und innenmantelseitigen Flächen von dem zweiten Kontaktstück und der Kontaktbuchse des ersten Kontaktstückes kann eine entsprechende Beabstandung vorgesehen sein, dass eine dort angeordnete Kontaktanordnung elastisch verformt werden kann und ausreichend Anpresskräfte an einer Innenmantelfläche der Kontaktbuchse des ersten Kontaktstückes bzw. einer Außenmantelfläche des zweiten Kontaktstückes sichergestellt sind. Durch eine Nutzung des Leitelementes zur Führung des zweiten Kontaktstückes werden elastisch verformbaren Bereiche der Kontaktanordnung vor einem unzulässigen Verformen aufgrund eines verkanteten Einführens des zweiten Kontaktstückes in die Kontaktbuchse verhindert. So ist es beispielsweise möglich, zwischen den beiden Kontaktstücken eine verkippungsfreie Koaxiallage sicherzustellen.

Das Leitelement nimmt bei der Elektrokontaktanordnung zwei Aufgaben war, zum einen bildet es einen Anschlag für das Hilfskontaktstück, um die Verschieblichkeit des Hilfskontaktstückes zu begrenzen. Zum anderen bildet das Leitelement eine Aufnahme, um das in die Kontaktbuchse eingeführte zweite Kontaktstück an einem Verkanten zu hindern. Dabei kann das zweite Kontaktstück unmittelbar auf das Leitelement auffahren, so dass auch während einer Relativbewegung zwischen den beiden Kontaktstücken deren Koaxiallage zueinander festgelegt ist.

Eine weitere vorteilhafte Ausgestaltung kann vorsehen, dass die Führungsbuchse ein radial hervorspringendes Führungselement aufweist.

Eine Anordnung eines radial hervorspringenden Führungselementes im Innern der Führungsbuchse ermöglicht es, die Auflagefläche der Führungsbuchse auf dem Leitelement auf das vorspringende Führungselement zu begrenzen. Damit kann zum einen eine mechanische Stabilisierung des auf das Leitelement auffahrenden zweiten Kontaktstückes bewirkt werden. Zum anderen wird die auftretende Gleitreibung reduziert. Als Führungselemente können sowohl elektrisch leitfähige als auch elektrisch isolierende Führungselemente Verwendung finden, welche beispielsweise in Form eines die Führungsbuchse einschnürenden Ringes ausgestaltet sind. Ein ringförmiges Führungselement ragt radial hervorspringend in den Querschnitt der Führungsbuchse des zweiten Kontaktstückes hinein. Als geeignet haben sich insbesondere Kunststoffringe erwiesen, die als Führungselement eingesetzt sind.

Weiterhin kann vorteilhaft vorgesehen sein, dass einander berührende Bereiche des Hilfskontaktstückes und des zweiten Kontaktstückes einen abbrandfesten Belag aufweisen.

Ein abbrandfester Belag weist gegenüber Lichtbogenerscheinungen eine höhere Widerstandsfähigkeit auf, als weitere Kontaktmaterialien des ersten und zweiten Kontaktstückes. Durch die Verwendung eines abbrandfesten Belages an den einander berührenden Bereichen des Hilfskontaktstückes und des zweiten Kontaktstücke, also an dem ringförmigen Kontaktierungsbereich und an dem gegengleich zu dem ringförmigen Kontaktierungsbereich ausgebildeten ringförmigen Anpressbereich des zweiten Kontaktstückes, ist zum einen eine definierte Oberfläche gegeben, welche gegenüber Lichtbogenerscheinungen widerstandsfähig ist. Ein derart abbrandfester Belag kann auch eine ausreichende mechanische Widerstandsfähigkeit aufweisen, so dass mechanische Kräfte von diesem aufgenommen werden können. Insbesondere kann der abbrandfeste Belag auch einer Kraftübertragung dienen, um das Hilfskontaktstück gegen die Federkraft der das Hilfskontaktstück federbelastenden Feder zu verschieben.

Eine weitere vorteilhafte Ausgestaltung kann vorsehen, dass das Hilfskontaktstück die Kontaktbuchse verschließt.

Ein Verschließen der Kontaktbuchse durch das Hilfskontaktstück ermöglicht, die Buchsenöffnung dielektrisch zu schirmen. Somit kann die in der Kontaktbuchse angeordnete Kontaktanordnung, die gegebenenfalls dielektrisch ungünstig geformt ist und trotz der Anordnung innerhalb der Kontaktbuchse eine Verzerrung eines elektrischen Feldes unterstützten könnte, abgeschirmt werden. Neben einem Schirmen der Kontaktbuchse mittels des Hilfskontaktstückes bewirkt ein Verschließen der Buchsenöffnung der Kontaktbuchse auch einen mechanischen Schutz der Kontaktanordnung. Ein unmittelbares Einwirken von mechanischen Kräften auf die Kontaktbuchse sowie ein Verschmutzten ist somit erschwert.

Weiterhin kann vorteilhaft vorgesehen sein, dass das Hilfskontaktstück gemeinsam mit dem Leitelement die Kontaktbuchse verschließt.

Verschließen Leitelement und Hilfskontaktstück die Kontaktbuchse gemeinsam, so ist es möglich, dass in der Kontaktbuchse ringförmiger Raum um das Leitelement angeordnet ist, welcher der Aufnahme des Hilfskontaktstückes dient. Das Hilfskontaktstück sollte eine im Wesentlichen ringförmige bzw. im Wesentlichen hohlzylindrische Kontur aufweisen. Ein Verschieben des Hilfskontaktstückes erfolgt in Richtung der Längsachse des Leitelementes bzw. der Längsachse der Kontaktbuchse, wobei das Leitelement dem Führen des zweiten Kontaktstückes dient.

Weiterhin kann vorteilhaft vorgesehen sein, dass die Kontaktanordnung ein in einer Nut der Kontaktbuchse geführter elastisch verformbarer Kontaktring ist.

Der Einsatz eines elastisch verformbaren Kontaktringes als Kontaktanordnung in einer Nut der Kontaktbuchse ermöglicht es, auf einem kleinen Raum eine Vielzahl von Kontaktierungsstellen zwischen erstem und zweitem Kontaktstück zur Verfügung zu stellen. Kontaktringe sind verschiedenartig ausführbar. So ist es beispielsweise möglich, eine Schraubenfeder ringförmig zu biegen, so dass aufgrund der Vielzahl von Windungen der Schraubenfeder eine entsprechende Anzahl von Kontaktierungspunkten zwischen erstem und zweitem Kontaktstück bzw. zwischen erstem Kontaktstück und Hilfskontaktstück gegeben sind. Darüber hinaus sind auch Kontaktringe einsetzbar, die entsprechend hervorspringende Kontaktfinger oder Kontaktlamellen aufweisen, die mit dem ersten Kontaktstück und dem Hilfskontaktstück oder mit dem ersten Kontaktstück und dem zweiten Kontaktstück in unmittelbaren elektrischen Kontakt treten können. Die Nut in der Kontaktbuchse sollte konzentrisch um die Längsachse der Kontaktbuchse umlaufen und dabei auch das Leitelement umgreifen. Der Nutquerschnitt sollte der Form des verwendeten Kontaktringes angepasst sein. So können beispielsweise Nutquerschnitte in Schwalbenschwanzform, Rechteckform, Rinnenform usw. Einsatz finden. Der Kontaktring kann dabei federelastisch in die Nut eingesetzt sein, so dass die Federelastizität des Kontaktringes zum einen der elektrischen Kontaktierung der beiden Kontaktstücke dient. Zum anderen kann die federelastische Kraft des Kontaktringes jedoch auch dazu genutzt werden, um den Kontaktring formschlüssig in der Buchse zu positionieren und ein radiales sowie axiales Herauslösen des Kontaktringes aus der Kontaktbuchse zu verhindern.

Im Folgenden wird in einer Zeichnung schematisch ein Ausführungsbeispiel der Erfindung gezeigt und nachfolgend näher beschrieben.

Dabei zeigt die
- Figur 1: ein erstes und ein zweites Kontaktstück einer Kontaktanordnung in getrenntem Zustand, die
- Figur 2: einen Zeitpunkt während eines Einfahrens des zweiten Kontaktstückes in eine Kontaktbuchse des ersten Kontaktstückes und die
- Figur 3: eine Endlage des in die Kontaktbuchse des ersten Kontaktstückes eingefahrenen zweiten Kontaktstückes.

Die Figur 1 zeigt einen Schnitt durch ein erstes Kontaktstück 1. Das erste Kontaktstück 1 ist im Wesentlichen koaxial zu einer Längsachse 2 ausgerichtet. Das erste Kontaktstück 1 weist eine Kontaktbuchse 3 mit im Wesentlichen kreisförmigem Querschnitt auf. Die Kontaktbuchse 3 ist im Wesentlichen koaxial zur Längachse 2 ausgerichtet und weist eine Innenwandung auf, in welche eine Nut 4 eingebracht ist. Die Nut 4 dient einer Aufnahme einer Kontaktanordnung 5 in Form eines Kontaktringes. Die Kontaktanordnung 5 ist als in sich geschlossen ringförmig umlaufende Schraubenfeder ausgestaltet. Die Kontaktanordnung 5 ist federelastisch in die Nut 4 eingelegt. Die Kontaktbuchse 3 weist an einer Stirnseite eine Kontaktbuchsenöffnung 14 auf.

Die Kontaktbuchse 3 ist zentrisch von einem rotationssymmetrischen Leitelement 6 durchsetzt. Das Leitelement 6 ist in einem Boden der Kontaktbuchse 3 über ein Gewinde verschraubt, so dass das Leitelement 6 sich koaxial zur Längsachse 2 erstreckt. Der zwischen dem Leitelement 6 und der Kontaktbuchse 3 begrenzte Raum dient der Aufnahme eines Hilfskontaktstückes 7. Das Hilfskontaktstück 7 ist im Wesentlichen hohlzylindrisch ausgeformt. Wobei das Hilfskontaktstück 7 längs der Längsachse 2 in der Kontaktbuchse 3 verschieblich gelagert ist. Das Hilfskontaktstück 7 ist elektrisch isoliert in der Kontaktbuchse 3 gelagert. Dazu ist die Kontaktbuchse 3 mit einer Isolieranordnung 8 ausgestattet, welche einem Anliegen einer Außenmantelfläche des Hilfskontaktstückes 7 dient. Die Isolieranordnung 8 beabstandet eine Außenmantelfläche des Hilfskontaktstückes7 gegenüber einer Innenmantelfläche der Kontaktbuchse 3. In einem so zwischen Innenmantelfläche und Außenmantelfläche gebildeten Spalt ragt die Kontaktanordnung 5 über die Nut 4 hinaus in den Spalt hinein. Der Spalt ist ein Ringspalt, der koaxial zur Längsachse 2 ausgerichtet ist. Vorliegend ist die Isolieranordnung 8 in Form einer Isolierhülse ausgeführt, an deren Innenmantelfläche eine Außenmantelfläche des Hilfskontaktstückes 7 anliegt. Die Außenmantelfläche der Isolieranordnung 8 wiederum ist in eine Innenmantelfläche der Kontaktbuchse 3 eingepasst und liegt an dieser an. Alternativ kann die Isolieranordnung 8 auch lediglich punktuelle Anlagepunkte für das Hilfskontaktstück aufweisen. So kann die Isolieranordnung entsprechende in die Kontaktbuchse 3 hineinrangende Rippen oder beliebig anders geformte Vorsprünge aufweisen, die eine unmittelbare Berührung von Hilfskontaktstück 7 mit dem ersten Kontaktstück 1 im Bereich der Führung des Hilfskontaktstückes 7 verhindern und eine axiale Bewegung des Hilfskontaktstückes 7 ermöglicht. Äquivalent kann die Isolieranordnung auch an dem Hilfskontaktstück 7 winkelsteif gelagert sein oder sowohl relativ zu der Kontaktbuchse 3 als auch zu dem Hilfskontaktstück 7 bewegbar sein.

Auf der dem Boden der Kontaktbuchse 3 zugewandten Seite des Hilfskontaktstückes 7 ist eine in sich geschlossen umlaufende Ringnut 9 in das Hilfskontaktstück 7 eingebracht. Die Ringnut 9 weist vorliegend einen rechteckigen Querschnitt auf und läuft in sich geschlossen koaxial um die Längsachse 2 um. Die Ringnut 9 umgreift weiterhin das Leitelement 6. In der Ringnut 9 ist eine Feder 10 in Form einer Schraubenfeder eingelegt, welche sich einerseits am Nutboden der Ringnut 9 und andererseits am Boden der Kontaktbuchse 3 abstützt. Die Feder 10 ist vorgespannt, so dass das Hilfskontaktstück 7 in Richtung der Kontaktbuchsenöffnung 14 der Kontaktbuchse 3 von dem Boden der Kontaktbuchse 3 fortgepresst wird. Um ein Herauslösen des Hilfskontaktstückes 7 aus der Kontaktbuchse 3 zu verhindern, dient das Leitelement 6 als Begrenzungselement, um die Verschieblichkeit des Hilfskontaktstückes 7 zu begrenzen. Das Leitelement 6 weist dazu eine radial umlaufende vorspringende Schulter 11 auf. Gegen die vorspringende Schulter 11 des Leitelementes 6 ist eine radial innenseitig vorspringende Schulter 12 des Hilfskontaktstückes 7 gepresst. Über die beiden Schultern 11, 12 von Leitelement 6 und Hilfskontaktstück 7 ist eine elektrische Kontaktierung der beiden vorgesehen. Des Weiteren ist bei einem aneinanderstoßen der beiden Schultern 11, 12 von Hilfskontaktstück 7 und Leitelement 6 eine elektrische Kontaktierung des Hilfskontaktstückes 7 mit dem ersten Kontaktstück 1 bereits über die Kontaktanordnung 5 gegeben.

Die Kontaktanordnung 5, welche in der Nut 4 liegt, drückt sich auf eine Außenmantelfläche des Hilfskontaktstückes 7 und kontaktiert die Außenmantelfläche des Hilfskontaktstückes 7 unmittelbar mit dem ersten Kontaktstück 1. Damit ist eine unmittelbare Kontaktierung zwischen Hilfskontaktstück 7 und erstem Kontaktstück 1 gegeben. Das Hilfskontaktstück 7 ist jedoch elektrisch isoliert in der Isolieranordnung geführt. Über die Isolieranordnung 8 ist ein Ausbilden von Parallelstrompfaden in der mechanischen Führung des Hilfskontaktstückes 7 zu dem über die Kontaktanordnung 5 ausgebildeten Strompfad verhindert.

Die Kontaktbuchsenöffnung 14 ist zentrisch von dem Leitelement 6 durchsetzt. In dem zwischen dem Leitelement 6 und dem ersten Kontaktstück 1 verbleibenden Ringspalt ist das Hilfskontaktstück 7 in der Kontaktbuchse 3 angeordnet. Das Hilfskontaktstück 7 verschließt die Kontaktbuchse 3. An dem von dem Boden der Kontaktbuchse 3 abgewandten Ende des Hilfskontaktstückes ist ein ringförmiger Kontaktierungsbereich 15 versehen. Der ringförmige Kontaktierungsbereich 15 des Hilfskontaktstückes 7 überragt die Buchsenöffnung 14 in Richtung eines dem ersten Kontaktstückes 1 axial gegenüberliegenden zweiten Kontaktstückes 13. Der ringförmige Kontaktierungsbereich 15 des Hilfskontaktstückes 17 ist mit einem abbrandfesten Belag überzogen.

Das zweite Kontaktstück 13 ist gegengleich zu der Kontaktbuchse 3 ausgeformt. Das zweite Kontaktstück 13 ist bolzenförmig ausgebildet. Das zweite Kontaktstück 13 weist weiter eine Führungsbuchse 16 auf, um auf das zentrisch in der Kontaktbuchse 3 des ersten Kontaktstückes 1 befindliche Leitelement 6 aufgefahren zu werden. Stirnseitig an dem dem ersten Kontaktstück 1 zugewandten Ende ist das zweite Kontaktstück 13 mit einem ringförmigen Anpressbereich 17 ausgestattet. Der ringförmige Anpressbereich 17 weist einen abbrandfesten Belag auf und ist gegengleich zum ringförmigen Kontaktierungsbereich 15 des Hilfskontaktstückes 7 ausgeformt. Weiterhin ist die Führungsbuchse 16 mit einem radial hervorspringenden Führungselement 18 ausgestattet. Das Führungselement 18 ist vorliegend in eine Ausnehmung der Führungsbuchse 16 eingelegter elektrisch isolierender Ring. Der Ring ist elastisch verformbar und dient dazu, auf eine Mantelfläche des Leitelementes 6 des ersten Kontaktstückes 1 aufgeschoben zu werden.

In dem in der Figur 1 gezeigten Schaltzustand der Elektrokontaktanordnung sind das erste Kontaktstück 1 sowie das zweite Kontaktstück 13 voneinander entfernt (Ausschaltzustand), d. h., erstes und zweites Kontaktstück 1, 13 stehen nicht in einem galvanischen Kontakt. Zur Herstellung eines elektrisch leitenden Strompfades zwischen erstem Kontaktstück 1 und zweitem Kontaktstück 13 ist eine Relativbewegung des ersten Kontaktstückes 1 zum zweiten Kontaktstück 13 längs der Längsachse 2 nötig. Mittels einer derartigen Relativbewegung kann der in der Figur 1 gezeigte Schaltzustand "offen" (Ausschaltzustand) in den Schaltzustand "geschlossen" (Einschaltzustand) überführt werden. Zur Erzeugung einer Relativbewegung kann sich beispielsweise das zweite Kontaktstück 13, angetrieben durch eine in der Figur 1 nicht dargestellte Antriebsvorrichtung, in Richtung des ersten Kontaktstückes 1 längs der Längsachse 2 bewegen.

Bei einer Bewegung des zweiten Kontaktstückes 13 auf das erste Kontaktstück 1 zu, kommt es zunächst zu einem stirnseitigen Kontaktieren des ringförmigen Kontaktierungsbereiches 15 sowie des ringförmigen Anpressbereiches 17 des zweiten Kontaktstückes 13. Bei einem Voranschreiten der Bewegung wird das Hilfskontaktstück 7 gegen die Federkraft der Feder 10 entlang der Längsachse 2 in Richtung des Bodens der Kontaktbuchse 3 verschoben.

Elektrische Entladungserscheinungen, wie beispielsweise Einschaltlichtbögen oder Ausschaltlichtbögen, treten aufgrund der Erstkontaktierung des jeweils mit einem abbrandfesten Belag ausgestatteten ringförmigen Kontaktierungsbereiches 15 und des ringförmigen Anpressbereiches 17 zwischen diesen beiden Bereichen auf. Mit einem Berühren des Kontaktierungsbereiches 15 und des Anpressbereiches 16 ist eine mittelbare elektrische Kontaktierung von erstem und zweitem Kontaktstück 1, 13 über das zwischengeschaltete Hilfskontaktstück 7 gegeben.

Die Figur 2 zeigt ein Voranschreiten der Relativbewegung zwischen erstem Kontaktstück 1 und zweitem Kontaktstück 13. Die Figur 2 zeigt den Moment, in welchem die Kontaktanordnung 5 sowohl das Hilfskontaktstück 7 unmittelbar elektrisch kontaktiert, als auch das zweite Kontaktstück 13 unmittelbar elektrisch kontaktiert. In diesem Moment erfolgt ein Umschalten des Strompfades zwischen dem ersten und dem zweiten Kontaktstück 1, 13 mit zwischengeschaltetem Hilfskontaktstück 7 auf eine unmittelbare Kontaktierung von erstem Kontaktstück 1 und zweitem Kontaktstück 13 über die Kontaktanordnung 5 bei herausgetrenntem Hilfskontaktstück 7. Aufgrund der elektrisch isolierenden Führung des Hilfskontaktstückes 7 mittels der Isolieranordnung 8, sind Parallelstrompfade zu der über die Kontaktanordnung 5 gebildeten Kontaktierung von erstem und zweitem Kontaktstück 1, 13 in der mechanischen Führung verhindert.

Zu erkennen ist in der Figur 2 weiterhin, dass das Führungselement 18 auf die Außenmantelfläche des Leitelementes 6 auffährt und über das Führungselement 18 und die Führungsbuchse 16 das zweite Kontaktelement 13 an dem Leitelement 6 abgestützt und stabilisiert ist. Damit ist ein Verkanten oder Verkippen der beiden Kontaktstücke 1, 13 zueinander erschwert. Bei einem Voranschreiten der Relativbewegung zwischen erstem und zweitem Kontaktstück 1, 13 wird das Hilfskontaktstück 7 weiter längs der Längsachse 2 in Richtung des Bodens der Kontaktbuchse 3 bewegt. Wie die Figur 2 zeigt, ist nach einem Verschieben des Hilfskontaktstückes 7 durch das zweite Kontaktstück 13 eine Trennung der Schultern 11, 12 von Leitelement 6 und Hilfskontaktstück 7 erfolgt. Eine Trennung der Schultern 11, 12 erfolgt zeitlich vor einem Heraustrennen des Hilfskontaktstückes 7 aus dem Strompfad zwischen erstem und zweitem Kontaktstück 1, 13. Das Hilfskontaktstück 7 und das Leitelement 6 sind voneinander galvanisch getrennt und über einen zwischen Leitelement 6 und Hilfskontaktstück 7 befindlichen Ringspalt voneinander elektrisch isoliert. Eine Führung der Bewegung des Hilfskontaktstückes 7 erfolgt somit ausschließlich über die Isolieranordnung 8. Das Leitelement 6 stellt für das Hilfskontaktstück 7 lediglich einen Anschlag zur Begrenzung der Bewegung des Hilfskontaktstückes 7 in der Kontaktbuchse 3 dar. Mit einem weiteren Voranschreiten der Relativbewegung von erstem und zweitem Kontaktstück 1, 13 erfolgt auch eine weitere Komprimierung der Feder 10.

Die Figur 3 zeigt nunmehr das erste Schaltkontaktstück 1 sowie das zweite Schaltkontaktstück 13 im Schaltzustand "geschlossen" (Einschaltzustand), d. h., mittels des zweiten Kontaktstückes 13 ist das Hilfskontaktstück 7 in seine Endlage in der Kontaktbuchse 3 verschoben. Das Hilfskontaktstück 7 ist elektrisch isoliert in der Isolieranordnung 8 geführt. Zwischen dem ersten und dem zweiten Kontaktstück 1, 13 ist eine unmittelbare elektrische Kontaktierung über die in der Nut 4 der Kontaktbuchse 3 befindlichen Kontaktanordnung 5 gegeben. Das Hilfskontaktstück 7 ist im eingeschalteten Zustand der Elektrokontaktanordnung nicht mehr Teil des elektrischen Strompfades zwischen erstem und zweitem Kontaktstück 1, 13. Aufgrund der galvanischen Kontaktierung des ringförmigen Kontaktierungsbereiches 15 des Hilfskontaktstückes 7 und des ringförmigen Anpressbereiches 17 des zweiten Kontaktstückes 13 weist das Hilfskontaktstück 7 das gleiche elektrische Potential wie das erste Kontaktstück 1 sowie das zweite Kontaktstück 13 auf. Aufgrund der elektrisch isolierten Führung des Hilfskontaktstückes 7 sind jedoch Parallelstrombahnen zu der durch die Kontaktanordnung 5 gebildeten Strombahn zwischen erstem und zweitem Kontaktstück 1, 13 über die mechanische Führung verhindert.

Zu einem Auftrennen einer Kontaktierung des ersten Kontaktstückes 1 sowie des zweiten Kontaktstückes 13 erfolgt ausgehend von dem in Figur 3 gezeigten Zustand eine Umkehr der Abfolge der Relativbewegungen wie zuvor beschrieben und in den Figuren 3, 2, 1 gezeigt. Das zweite Kontaktstück 13 entfernt sich von dem ersten Kontaktstück 1. Aufgrund der Federbelastung erfolgt eine Verlagerung des Hilfskontaktstückes 7. Weiter erfolgt ein Umschalten der elektrisch leitenden Verbindung von einer unmittelbaren Kontaktierung des ersten Kontaktstückes 1 und des zweiten Kontaktstückes 13 auf eine mittelbare Kontaktierung der beiden Kontaktstücke 1, 13 unter Zwischenschaltung des Hilfskontaktstückes 7 bis zu einer elektrischen Trennung des ersten Kontaktstückes 1 von dem zweiten Kontaktstück 13, wobei aufgrund der stirnseitig aus der Buchsenöffnung 14 der Kontaktbuchse 3 hervortretenden ringförmigen Kontaktierungsbereiches 15 des Hilfskontaktstückes 17 Lichtbogenerscheinungen an dem Hilfskontaktstück 7 entstehen, wodurch das erste Kontaktstück 1 vor derartigen Erscheinungen geschützt ist.

## Patentansprüche

1. Elektrokontaktanordnung mit einem eine Kontaktbuchse (3) aufweisenden ersten Kontaktstück (1), mit einem relativ zu dem ersten Kontaktstück (1) bewegbaren gegengleich ausgeformten zweiten Kontaktstück (13) und mit einem in der Kontaktbuchse (3) verschieblich geführten Hilfskontaktstück (7), welches elektrisch isoliert geführt ist,
**dadurch gekennzeichnet, dass**
das Hilfskontaktstück (7) von einem Leitelement (6) durchsetzt ist, welches eine Verschieblichkeit des Hilfskontaktstückes (7) begrenzt.

2. Elektrokontaktanordnung nach Anspruch 1,
**dadurch gekennzeichnet, dass**
das Hilfskontaktstück (7) in einer von der Kontaktbuchse (3) aufgenommenen Isolieranordnung (8) geführt ist.

3. Elektrokontaktanordnung nach Anspruch 1 oder 2,
**dadurch gekennzeichnet, dass**
das Hilfskontaktstück (7) zumindest in einem getrennten Zustand der Kontaktstücke (1, 13) über eine Kontaktanordnung (5) elektrisch leitend mit dem ersten Kontaktstück (1) kontaktiert ist.

4. Elektrokontaktanordnung nach Anspruch 3,
**dadurch gekennzeichnet, dass**
die Kontaktanordnung (5) in Abhängigkeit eines Schaltzustandes der Elektrokontaktanordnung mit dem Hilfskontaktstück (7) oder dem zweiten Kontaktstück (13) unmittelbar kontaktiert ist.

5. Elektrokontaktanordnung nach einem der Ansprüche 1 bis 4,
**dadurch gekennzeichnet, dass**
das Hilfskontaktstück (7) federbelastet ist und zur Aufnahme einer Feder (10) eine Ringnut (9) aufweist.

6. Elektrokontaktanordnung nach Anspruch 5,
**dadurch gekennzeichnet, dass**
die Ringnut (9) das Leitelement (6) umgreift.

7. Elektrokontaktanordnung nach einem der Ansprüche 1 bis 6,
**dadurch gekennzeichnet, dass**
das Hilfskontaktstück (7) einen ringförmigen Kontaktierungsbereich (15) aufweist, welcher gegengleich zu einem ringförmigen Anpressbereich (17) des zweiten Kontaktstückes (13) ausgeformt ist.

8. Elektrokontaktanordnung nach einem der Ansprüche 1 bis 7,
**dadurch gekennzeichnet, dass**
das zweite Kontaktstück (13) eine Führungsbuchse (16) aufweist, welche bei einem Einschaltvorgang auf das Leitelement (6) auffährt.

9. Elektrokontaktanordnung nach Anspruch 8,
**dadurch gekennzeichnet, dass**
die Führungsbuchse (16) ein radial hervorspringendes Führungselement (18) aufweist.

10. Elektrokontaktanordnung nach Anspruch 1 bis 9,
**dadurch gekennzeichnet, dass**
einander berührende Bereiche (15, 17) des Hilfskontaktstückes (7) und des zweiten Kontaktstückes (13) einen abbrandfesten Belag aufweisen.

11. Elektrokontaktanordnung nach Anspruch 1 bis 10,
**dadurch gekennzeichnet, dass**
das Hilfskontaktstück (7) die Kontaktbuchse (3) verschließt.

12. Elektrokontaktanordnung nach Anspruch 11,
**dadurch gekennzeichnet, dass**
das Hilfskontaktstück (7) gemeinsam mit dem Leitelement (6) die Kontaktbuchse (3) verschließt.

13. Elektrokontaktanordnung nach einem der Ansprüche 3 bis 12,
**dadurch gekennzeichnet, dass**
die Kontaktanordnung (5) ein in einer Nut (4) der Kontaktbuchse (3) geführter elastisch verformbarer Kontaktring ist.

## Claims

1. Electrical contact arrangement having a first contact piece (1) which has a contact socket (3) having a second contact piece (13) which has a complementary shape to and can move relative to the first contact piece (1), and having an auxiliary contact piece (7) which is guided such that it can move in the contact socket (3) and which is guided in an electrically isolated manner,
**characterized in that**
a guide element (6) which limits a movement capability of the auxiliary contact piece (7) passes through the auxiliary contact piece (7).

2. Electrical contact arrangement according to Claim 1,
**characterized in that**
the auxiliary contact piece (7) is guided in an insulating arrangement (8) which is held by the contact socket (3).

3. Electrical contact arrangement according to Claim 1 or 2,
**characterized in that**
the auxiliary contact piece (7) makes electrically conductive contact with the first contact piece (1) via a contact arrangement (5), at least in a disconnected state of the contact pieces (1, 13).

4. Electrical contact arrangement according to Claim 3,
**characterized in that**
the contact arrangement (5) makes direct contact with the auxiliary contact piece (7) or with the second contact piece (13), depending on a switching state of the electrical contact arrangement.

5. Electrical contact arrangement according to one of Claims 1 to 4,
**characterized in that**
the auxiliary contact piece (7) is spring-loaded and has an annular groove (9) for holding a spring (10).

6. Electrical contact arrangement according to Claim 5,
**characterized in that**
the annular groove (9) clasps the guide element (6).

7. Electrical contact arrangement according to one of Claims 1 to 6,
**characterized in that**
the auxiliary contact piece (7) has an annular contact-making area (15), which has a complementary shape to an annular contact-pressure area (17) on the second contact piece (13).

8. Electrical contact arrangement according to one of Claims 1 to 7,
**characterized in that**
the second contact piece (13) has a guide socket (16) which moves onto the guide element (6) during a connection process.

9. Electrical contact arrangement according to Claim 8,
**characterized in that**
the guide socket (16) has a radially projecting guidance element (18).

10. Electrical contact arrangement according to Claims 1 to 9,
**characterized in that**
mutually touching areas (15, 17) of the auxiliary contact piece (7) and of the second contact piece (13) have an erosion-resistant coating.

11. Electrical contact arrangement according to Claims 1 to 10,
**characterized in that**
the auxiliary contact piece (7) closes the contact socket (3).

12. Electrical contact arrangement according to Claim 11,
**characterized in that**
the auxiliary contact piece (7) together with the guide element (6) closes the contact socket (3).

13. Electrical contact arrangement according to one of Claims 3 to 12,
**characterized in that**
the contact arrangement (5) is an elastically deformable contact ring which is guided in a groove (4) in the contact socket (3).

## Revendications

1. Montage de contacts électriques, comprenant une première pièce (1) de contact ayant une douille (3) de contact, une deuxième pièce (13) de contact conformée pareillement de manière opposée et mobile par rapport à la première pièce (1) de contact et une pièce (7) de contact auxiliaire, qui est guidée à coulissement dans la douille (3) de contact et qui est guidée de manière isolée électriquement,
**caractérisé en ce que**
la pièce (7) de contact auxiliaire est traversée par un élément (6) de conduite, qui limite une aptitude à coulisser de la pièce (7) de contact auxiliaire.

2. Montage de contacts électriques suivant la revendication 1,
**caractérisé en ce que**
la pièce (7) de contact auxiliaire est guidée dans un agencement (8) isolant reçu par la douille (3) de contact.

3. Montage de contacts électriques suivant la revendication 1 ou 2,
**caractérisé en ce que**
la pièce (7) de contact auxiliaire est, au moins dans un état séparé des pièces (1, 13) de contact, mise en contact de conduite de l'électricité avec la première pièce (1) de contact par un montage (5) de contacts.

4. Montage de contacts électriques suivant la revendication 3,
**caractérisé en ce que**
le montage (5) de contacts est mis en contact directement avec la pièce (7) de contact auxiliaire ou avec la deuxième pièce (13) de contact en fonction d'un état de commutation du montage de contacts électriques.

5. Montage de contacts électriques suivant l'une des revendications 1 à 4,
**caractérisé en ce que**
la pièce (7) de contact auxiliaire est soumise à l'action d'un ressort et a une rainure (9) annulaire pour la réception d'un ressort (10).

6. Montage de contacts électriques suivant la revendication 5,
**caractérisé en ce que**
la rainure (9) annulaire entoure l'élément (6) de conduite.

7. Montage de contacts électriques suivant l'une des revendications 1 à 6,
**caractérisé en ce que**
la pièce (7) de contact auxiliaire a une partie (15) annulaire de mise en contact, qui est formée pareillement de manière opposée à une partie (17) annulaire de pression de la deuxième pièce (13) de contact.

8. Montage de contacts électriques suivant l'une des revendications 1 à 7,
**caractérisé en ce que**
la deuxième pièce (13) de contact a une douille (16) de guidage, qui, lors d'une opération de connexion, passe sur l'élément (6) de conduite.

9. Montage de contacts électriques suivant la revendication 8,
**caractérisé en ce que**
la douille (16) de guidage a un élément (18) de guidage en saillie radialement.

10. Montage de contacts électriques suivant la revendication 1 à 9,
**caractérisé en ce que**
des parties (15, 17), qui se touchent, de la pièce (7) de contact auxiliaire et de la deuxième pièce (13) de contact, ont une garniture résistante à la combustion.

11. Montage de contacts électriques suivant la revendication 1 à 10,
**caractérisé en ce que**
la pièce (7) de contact auxiliaire ferme la douille (3) de contact.

12. Montage de contacts électriques suivant la revendication 11,
**caractérisé en ce que**
la pièce (7) de contact auxiliaire ferme, conjointement avec l'élément (6) de conduite, la douille (3) de contact.

13. Montage de contacts électriques suivant l'une des revendications 3 à 12,
**caractérisé en ce que**
le montage (5) de contact est un anneau de contact déformable élastiquement et guidé dans une rainure (4) de la douille (3) de contact.
